# EUROPÄISCHE PATENTSCHRIFT

(11) **EP 0 549 763 B1**
(45) Veröffentlichungstag und Bekanntmachung des Hinweises auf die Patenterteilung: **01.02.1995**
(21) Anmeldenummer: 92915061.3
(22) Anmeldetag: 21.07.1992
(51) Int. Cl.: D01D 5/092

(54) **VORRICHTUNG ZUR HERSTELLUNG EINES SYNTHETISCHEN FADENS**
DEVICE FOR PRODUCING SYNTHETIC YARN
DISPOSITIF POUR LA FABRICATION D'UN FIL SYNTHETIQUE

(30) Priorität: 23.07.1991 DE 4124350; 22.01.1992 DE 4201599
(43) Veröffentlichungstag der Anmeldung: 07.07.1993
(73) Patentinhaber: BARMAG AG, D-42862 Remscheid (DE)
(72) Erfinder: ZINGSEM, Martin, D-5630 Remscheid 11 (DE); SCHULZ, Detlev, D-5632 Wermelskirchen 1 (DE)
(74) Vertreter: Pfingsten, Dieter, Dipl.-Ing.
(86) Internationale Anmeldenummer: DE9200590
(87) Internationale Veröffentlichungsnummer: WO9302233

(56) Entgegenhaltungen:
- CH-A- 468 482
- DE-A- 1 914 556
- DE-C- 747 592
- PATENT ABSTRACTS OF JAPAN, vol. 9, No. 21 (C-263)(1744) 29 January 1985 & JP, A, 59 168 112 (KURARAY K.K.) 21 September 1984 see abstract

## Beschreibung

Die Erfindung betrifft eine Vorrichtung zur Herstellung eines synthetischen Fadens gemäß dem Oberbegriff des Anspruchs 1.
Eine derartige Vorrichtung ist aus der DE-A-1 914 556 bekannt.
Synthesefäden können durch Zusammenfügen einer Vielzahl aus einer Spinndüse extrudierter Filamente gewonnen werden. Dabei ist es üblich, die in flüssigem Zustand aus der Spinndüse austretenden Filamente zur Verfestigung des thermoplastischen Kunststoffes, aus dem sie bestehen, mit Kühlluft abzukühlen, danach zusammenzufügen und schließlich zu einer Spule aufzuwickeln. Gegebenenfalls werden die Filamente, während sie zu einem Faden zusammengefügt werden, in einer geeigneten Aviviervorrichtung mit einer Präparation im Sinne einer textilen Veredelung behandelt.

Zur Abkühlung durchlaufen die Filamente unmittelbar unterhalb der Spinndüse ein Rohr oder einen Kasten, wobei Kühlluftströme quer auf das Filamentbündel gerichtet sind. Diese Kühlluftströme können dadurch erzeugt werden, daß außerhalb des Rohres oder Kastens ein Luft-Überdruck angelegt wird. Es ist jedoch namentlich bei hohen Filamentgeschwindigkeiten auch möglich, daß das Rohr bzw. der Kasten porös ist und daß Umgebungsluft mit atmosphärischem Druck das Rohr bzw. den Kasten umgibt. In diesem Falle wird durch die hohe Filamentgeschwindigkeit in dem Kasten bzw. Rohr ein Unterdruck entstehen, so daß atmosphärische Luft eingesaugt und als Kühlluftstrahl quer auf das Filamentbündel gerichtet wird.

Auf diese Weise sind einerseits und als Beispiel für Filamente extrem feiner Titer die sogenannten Mikrofäden zu gewinnen, worunter Spinnfäden verstanden werden, deren Filamente nach dem Spinnverzug einen Durchmesser von ca. 6 bis 12 Mikrometer aufweisen. Allerdings sind die extrem feinen Filamente für Mikrofäden beim Abkühlen mit Kühlluft besonders störanfällig, d.h. u. a., daß ihre Usterwerte durch möglicherweise im Blaskasten auftretende Turbulenzen nachteilig beeinflußt werden.

Andererseits werden auch die aus Filamenten wesentlich gröberer Titer zusammengesetzten technischen Fäden auf diese Weise gewonnen. Für deren zum Aufwickeln benötigte Abkühlung bzw. Verfestigung sind wesentlich längere Blaskästen bzw. Fadenschächte erforderlich als für Filamente feinerer, textiler Titer.

Der Erfindung liegt daher die Aufgabe zugrunde, eine Vorrichtung zu schaffen, in der einerseits die störenden Einflüsse - möglicherweise durch den laufenden Faden erzeugter Luftturbulenzen im Blaskasten - auf die gesponnenen Filamente verringert und andererseits die sonst erforderliche Länge des von technischen Fäden zwischen Spinndüse und Aufwickelstation durchlaufenen Wegs durch eine verbesserte Luftkühlung im Fadenschacht verkürzt werden kann.

Die Aufgabe wird gelöst durch eine Vorrichtung mit den Merkmalen des Anspruchs 1, wobei als Blech jeder dünne Körper mit großer Breit- und Längserstreckung verstanden wird.

Durch die in Anspruch 2 beschriebene Vorrichtung wird ein erhöhter Schutz der Filamente vor Luftturbulenzen geboten, da die Bleche das kegelförmig enger werdende Filamentbündel begleiten und die aus dem Kegel austretende Luft zunehmend aufnehmen und abführen können. Dabei kann besonders berücksichtigt werden, daß die durch Verdrängung aus dem Filamentkegel entstehenden Luftströmungen gerade im Bereich vor dem Sammelpunkt (= Kegelspitze) ein schädliches Ausmaß annehmen.

Die in Anspruch 3 beschriebene Vorrichtung ist in erhöhtem Maße wirksam, einerseits die die Filamente umgebende warme Luft abzustreifen und andererseits die im Blaskasten vorherrschenden Turbulenzen von den Filamenten abzuhalten.

In den Ansprüchen 4, 5 und 6 werden besonders vorteilhafte Ausführungsformen der erfindungsgemäßen Luftablenkvorrichtung beschrieben.

Anspruch 7 beschreibt eine Vorrichtung zum Verbinden der Bauelemente der erfindungsgemäßen Luftablenkvorrichtung.

Anspruch 8 beschreibt eine besonders vorteilhafte Gestaltung der Luftablenkvorrichtung, die es ermöglicht, die Fäden bzw. Filamente in die Luftablenkvorrichtung einzuführen.

Durch die in Anspruch 9 beschriebene Vorrichtung wird erreicht, die Filamente bzw. den Faden in einer besonders turbulenzgefährdeten Stelle der Kühlvorrichtung zu schützen.

Die in Anspruch 10 und 11 geschilderten vorteilhaften Ausführungsformen der Erfindung gestatten es, die Wirkung der Luftablenkvorrichtung den jeweiligen Gegebenheiten anzupassen.

Die Ansprüche 12 bis 17 betreffen in Zusammenhang mit der erfindungsgemäßen Luftablenkvorrichtung besonders vorteilhafte Aviviervorrichtungen.

Der Anspruch 17 stellt eine Vorrichtung vor, die sich im Zusammenhang mit grobtiterigen technischen Fäden (Industriegarnen) als Maßnahme zur Verringerung der Fadenschachtlänge bzw. des von dem Faden zwischen Spinndüse und Aufwickelvorrichtung überbrückten Wegs bei herkömmlichen Vorrichtungen vergleichbarer Kühlleistung bewährt hat. Die Ansprüche 18 bis 21 sind auf besonders vorteilhafte Ausführungsformen der im Anspruch 17 beschriebenen Vorrichtung gerichtet.

Bevorzugte Ausführungsbeispiele der Erfindung sind in der Zeichnung dargestellt und werden im folgenden näher beschrieben.

Es zeigen:
- Fig. 1 bis 3: schematische Darstellungen alternativer Ausführungsformen der erfindungsgemäßen Luftablenkvorrichtung;
- Fig. 1a: einen Querschnitt durch die in Fig. 1 dargestellte Luftablenkvorrichtung;
- Fig. 4: einen Längsschnitt durch einen erfindungsgemäßen Fadenschacht;
- Fig. 5: einen um 90° versetzten Längsschnitt durch den in Fig. 4 dargestellten Fadenschacht;
- Fig. 6: eine Draufsicht auf den in den Fig. 4 und 5 gezeigten Fadenschacht.

Die in den Figuren 1 bis 3 dargestellten Vorrichtungen zum Herstellen von Filamenten 18 sind im wesentlichen von gleichem Aufbau. Das heißt, sie weisen einen Blaskasten als Abkühlstrecke 10 auf, in dessen oberen Teil oder Decke ein an sich bekanntes Düsenpaket 12 eingesetzt ist, dessen Düsenplatte 14 die zum Schmelzspinnen üblichen Düsenbohrungen 16 aufweist. Die Zahl der Düsenbohrungen 16 mag zwischen 50 und 200 liegen. Die Düsenbohrungen 16 haben eine lichte Weite, die so bemessen ist, daß unter Berücksichtigung der sie durchlaufenden Fördermenge die Schmelze und deren Viskosität etwa 25 bis 50 cm nach der sich an der Austrittsöffnung der Düse bildenden sogenannten "Spinnzwiebel" Filamente mit Durchmessern, d. h. Titern bestimmter Werte bilden.

Die Filamente bestehen üblicherweise aus thermoplastischem Kunststoff, z.B. Polyester oder Polyamid, der in aufgeschmolzenem Zustand von einem nicht gezeigten Extruder über ein Filter 20 durch die Öffnungen 16 gepreßt wird. Die in weichem Zustand aus den Öffnungen 16 austretenden Filamente 18 werden zwecks Verfestigung im Blaskasten einem Kaltluftstrom ausgesetzt. Der Luftstrom mag beispielsweise senkrecht zur in der Zeichnung liegenden Abzugsrichtung A, also die Filamente im wesentlichen senkrecht schneidend, strömen. Die Luftgeschwindigkeit des Blasluftstromes kann zwischen 0,1 und 0,6 m/s liegen.

Die Filamente werden in an sich bekannter Weise zu einem in einen Faden 24 übergehenden Bündel zusammengefaßt und durch eine der Spinndüse 12 koaxial gegenüberliegende Öffnung im Boden 20' des Blaskastens 10 geführt. In der Öffnung des Bodens 20' ist die erfindungsgemäße Luftablenkvorrichtung befestigt. Sie besteht aus mehreren Blechen, z.B. drei ineinander verschachtelten Röhrchen 30, deren Äußeres so mit dem Boden 20' der Blaskammer 10 verbunden ist, daß die Vorrichtung senkrecht zum Boden 20' verschoben werden kann, wie durch den Doppelpfeil C dargestellt ist. Die Röhrchen haben vorzugsweise jeweils eine axiale Länge von 60 bis 100 mm und sind so ineinander verschachtelt, daß die Vorrichtung eine Gesamtlänge, gemessen von der Oberkante des äußeren Röhrchens zur Unterkante des inneren Röhrchens, von etwa 80 bis 150 mm aufweist. Der Durchmesser der Röhrchen kann zwischen 10 bis 30 mm liegen, ggf. aber auch weiter oder geringer sein.

Die ineinander verschachtelten Röhrchen 30 sind durch Stege 32 so miteinander verbunden, daß sie zwischen sich Luftspalte bilden. Wie in Fig. 1 gezeigt, liegen die Röhrchen 30 koaxial zueinander und sind in Achsenrichtung so versetzt, daß ihre oberen Kanten jeweils im gleichen Abstand von den im Filamentenbündel außen gelegenen Filamenten liegen. Durch die senkrechte Verstellbarkeit der Röhrchen läßt sich der Abstand zwischen den Filamenten und den oberen Kanten der Röhrchen den Erfordernissen gemäß verstellen.

Nicht nur werden die im Inneren der Blaskammer 10 herrschenden Turbulenzen durch die Röhrchen 30, insbesondere das außen gelegene Röhrchen von den Filamenten abgehalten, sondern durch die nahe an den Filamenten gelegenen oberen Kanten der Röhrchen 30 wird auch die von den Filamenten mitgeschleppte und durch die Fäden erwärmte Luft von diesen abgestreift. Diese kann dann durch die zwischen den Röhrchen gebildeten Spalte in den unter dem Boden 20' gelegenen Schacht 26 entkommen, und zwar vorzugsweise in einer von den Filamenten bzw. dem Fadenbündel abweisenden Richtung. Das heißt, daß im Bereich der Bodenplatte des Blaskastens 10, wo die Turbulenzen durch Umwälzungen der Luft besonders stark sein können, die Röhrchen die Filamente in einer verhältnismäßig beruhigten Zone halten.

Wie in Fig. 1a dargestellt, sind die Röhrchen 30 geschlitzt. Die Schlitze liegen in der gleichen Längsschnittsebene und bilden einen Schlitz 36, durch den die Filamente in einen von den Röhrchen 30 umschlossenen Schacht 34 eingebracht werden können.

Das innere Röhrchen umfaßt eine Aviviervorrichtung, die in der gezeigten Ausführungsform von einem Ring 22 gebildet ist, der wie die Röhrchen 30 zum Einlegen der Filamente 18 geschlitzt ist. Die Aviviervorrichtung dient in bekannter Weise dazu, auf die Filamente eine Präparation in Form einer Flüssigkeit aufzutragen, die über nicht gezeigte Leitungen zugeführt wird, und die einzelnen Filamente in einen Faden 24 zu vereinen. Gegebenenfalls kann der Ring der Aviviervorrichtung 22 durch Präparationsstifte herkömmlicher Art oder Düsen, die mit Dosierpumpen zusammenwirken, ersetzt werden.

Die in Fig. 2 dargestellte Vorrichtung unterscheidet sich in der Form der Röhrchen von der in Fig. 1 gezeigten Vorrichtung. Die Luftablenkvorrichtung gemäß Fig. 2 besteht aus drei ineinander verschachtelter Röhrchen, deren obere und untere Kanten sich trichterförmig nach außen hin erweitern, wobei jene in erhöhtem Maße dazu beitragen, die unerwünschten Turbulenzen von den Filamenten 18 abzuhalten und diese die durch die Röhrchen von den Filamenten abgestreifte Luft vom Filamentenbündel bzw. vom zusammengefügten Faden 24 radial abzulenken.

Die in Fig. 3 gezeigte Vorrichtung weist ineinander verschachtelte Bleche 30 auf, die jeweils die Form der Mantelfläche eines Kegelstumpfes haben. Die obere Kante der Bleche liegt eng an den äußeren Filamenten des Filamentbündels an und die untere Kante weist winklig von dem Filamentenbündel ab, so daß eine verstärkte Ablenkung der von den Blechen 30 abgestreiften Luft erzielt wird.

Wie im Ausführungsbeispiel gemäß Fig. 1 können auch die Luftablenkvorrichtungen gemäß Figuren 2 und 3 sowohl in Achsenrichtung des Filamentbündels als auch schwenkbar zu diesem bewegt werden, wie durch die Pfeile C und D angedeutet ist. Im übrigen gleicht das Querschnittsprofil der Röhrchen in den beschriebenen Ausführungsformen in vorteilhafter Weise dem Querschnitt des aus den Spinndüsenbohrungen austretenden Filamentenbündels.

Die Funktion der in dem Ausführungsbeispiel als Luftablenkvorrichtung verwandten Staffel von Rohren besteht darin, daß die aus dem Bündel austretende Luft gesammelt und abgeführt wird. Es wird vermieden, daß die ausgetretene Luft durch Turbulenzen das Filamentbündel beeinträchtigen und/oder die weiterhin austretende Luft behindern kann.

Die in den Fig. 4 bis 6 dargestellte Vorrichtung 38 dient dazu, die die Filamente 18 umgebende warme Luft von diesen abzustreifen. Die Vorrichtung 38 besteht aus einem Fadenschacht 40, wie er beispielsweise in Maschinen zum Erspinnen synthetischer technischer Fäden (= Industriegarne) häufig Verwendung findet. Der Schacht 40 besteht aus einem im Querschnitt rechteckigen Gehäuse 42, welches sich nach unten hin verjüngt. Zwei sich gegenüberliegende Wände 44 und 46 sind von parallel zueinander liegenden Schlitzen 48a bis 48f durchdrungen, deren Länge im wesentlichen der Breite der Wände 44 und 46 entspricht und die in den sich gegenüberliegenden Wänden 44, 46 jeweils paarweise im Inneren des Gehäuses 42 auf gleicher Höhe liegen.

Am unteren Rand der Schlitze 48 befindet sich jeweils ein Scharnier 50a bis 50f, an denen Leit- bzw. Luftabstreichbleche 52a bis 52f so angelenkt sind, daß sie von ihrer in voller Linie gezeigten Arbeitsstellung in eine in gestrichelter Linie angedeutete Stellung verschwenkt werden können, die es ermöglicht, Filamente 18 von Anlauf der Maschine ungehindert durch den Schacht 40 zu führen. Die Bleche 52 sind an ihrem vom Scharnier 50 abgelegenen Rand vorzugsweise geknickt, und zwar so, daß der geknickte, schmale Teil des Randes im wesentlichen parallel zu dem Faden 24 und dicht an diesem ausgerichtet ist. Dieser Teil dient dazu, die warme Luft von den sich in Richtung des Pfeiles P bewegenden Filamenten 18 abzustreifen und durch den am anderen Rand des Bleches 52 liegenden Schlitz 48 aus dem Gehäuse 42 abzuleiten. An einer die Wände 44, 46 des Schachtes 40 verbindenden Seitenwand 54 befinden sich, jeweils unterhalb der Bleche 52 Öffnungen 56, durch die Kaltluft in den Schacht 40 eingeführt werden kann, die die über die Schlitze 48 abgeführte Warmluft ersetzt. Die Luftzufuhröffnungen 56 liegen vorzugsweise unter dem in ihren Arbeitsstellungen liegenden Blechen 52 und führen den Filamenten 18 vergleichsweise kühle Luft zu, die vom in Fadenlaufrichtung liegenden nächsten Paar Blechen 52b und 52e abgestreift und über Schlitze 48b und 48e abgeführt wird. In der dargestellten Ausführungsform wiederholt sich dieser Vorgang insgesamt dreimal, wobei die zuletzt über die Öffnung 56c zugeführte Luft mit den abgekühlten Filamenten 18 aus dem Schacht 40 durch eine in dessen Boden befindliche Öffnung 58 abgeführt wird. Der Austausch der den Faden umgebenden Luft ermöglicht es, die herkömmliche Länge des Fadenschachtes 40 zu verkürzen, ohne dessen Kühlleistung herabzusetzen.

Aus der vorgehenden Beschreibung ist ersichtlich, daß das Ziel der Erfindung, einerseits die durch den Fadenlauf möglicherweise entstehenden Luftturbulenzen zu vermindern und andererseits die den Faden umgebende Warmluft zu entfernen, in vorteilhafter Weise erreicht wird.

## Patentansprüche

1. Vorrichtung zur Herstellung eines synthetischen Fadens (24) aus Filamenten, die als Filamentbündel aus einer Spinndüsenplatte (14) austreten, in einer Abkühlstrecke (10) mit Luft abgekühlt und in einem Sammelpunkt (28) zu einem Faden (24) vereinigt werden,
dadurch gekennzeichnet, daß
in Fadenlaufrichtung hinter der Abkühlstrecke (10) und vor dem Sammelpunkt (28) eine Luftablenkvorrichtung in Form eines Bleches (30) vorgesehen ist, dessen Oberkante quer zum und eng am Filamentbündel liegt, und welches in Laufrichtung der Filamente (18) vom Umfang des Filamentbündels einen zunehmenden Abstand einnimmt.

2. Vorrichtung nach Anspruch 1,
dadurch gekennzeichnet, daß
die Luftablenkvorrichtung aus einer Mehrzahl von Blechen (30) besteht, welche sich in Laufrichtung der Filamente (18) vorzugsweise überlappen.

3. Vorrichtung nach Anspruch 1 oder 2,
dadurch gekennzeichnet, daß
die Luftablenkvorichtungen um das Filamentbündel gebogen sind.

4. Vorrichtung nach Anspruch 3,
dadurch gekennzeichnet, daß
die Oberkanten mehrerer Bleche (30) in Form einer Einhüllenden eines Trichters gestaffelt sind.

5. Vorrichtung nach Anspruch 3 oder 4,
dadurch gekennzeichnet, daß
die Bleche (30) kreiszylindrisch geformt sind.

6. Vorrichtung nach Anspruch 3 oder 4,
dadurch gekennzeichnet, daß
die Bleche (30) an ihren Ober- und Unterkanten trichterförmig erweitert sind.

7. Vorrichtung nach Anspruch 1 bis 4,
dadurch gekennzeichnet, daß
die Bleche die Form der Mantelfläche eines Kegelstumpfes haben.

8. Vorrichtung nach einem der Ansprüche 3 bis 7,
dadurch gekennzeichnet, daß
die Luftablenkvorrichtungen durch Verbindungsstege (32) miteinander verbunden sind.

9. Vorrichtung nach einem der Ansprüche 3 bis 8,
dadurch gekennzeichnet, daß
die Luftablenkvorrichtung einen in einer gemeinsamen Ebene liegenden Schlitz (36) zum Einführen der Filamente (18) bildet.

10. Vorrichtung nach einem der Ansprüche 3 bis 9,
dadurch gekennzeichnet, daß
die Luftablenkvorrichtung nahe dem Ausgang der von einem Kühlschacht gebildeten Abkühlstrecke (10) liegt.

11. Vorrichtung nach einem der Ansprüche 1 bis 10,
dadurch gekennzeichnet, daß
die Luftablenkvorrichtung axial verschiebbar gelagert ist.

12. Vorrichtung nach einem der Ansprüche 3 bis 11,
dadurch gekennzeichnet, daß
unterhalb der Oberkante der Luftablenkvorrichtung eine Aviviervorrichtung (22) vorgesehen ist.

13. Vorrichtung nach Anspruch 12,
dadurch gekennzeichnet, daß
die Aviviervorrichtung (22) auf der Höhe der Luftablenkvorrichtung liegt.

14. Vorrichtung nach Anspruch 12 oder 13,
dadurch gekennzeichnet, daß
die Aviviervorrichtung (22) bezüglich der Luftablenkvorrichtung verschiebbar ist.

15. Vorrichtung nach einem der Ansprüche 12 bis 14,
dadurch gekennzeichnet, daß
die Aviviervorrichtung (22) ringförmig ausgebildet ist.

16. Vorrichtung nach Anspruch 15,
dadurch gekennzeichnet, daß
in der ringförmigen Aviviervorrichtung (22) ein zu dem Schlitz (36) der Luftablenkvorrichtung konformer Schlitz vorgesehen ist.

17. Vorrichtung nach Anspruch 1,
dadurch gekennzeichnet, daß
die Luftablenkvorrichtung (38) aus einer Vielzahl gelenkig an gegenüberliegenden Wänden (44, 46) des Fadenschachtes (40) befestigter Bleche (52) besteht, die entgegen der Laufrichtung der Filamente (18) und auf diese zu geneigt sind.

18. Vorrichtung nach Anspruch 17,
dadurch gekennzeichnet, daß
die Bleche (52) sich paarweise auf gleicher Höhe und auf gegenüberliegenden Seiten der Filamente (18) befinden.

19. Vorrichtung nach einem der Ansprüche 17 und 18,
dadurch gekennzeichnet, daß
die Bleche (52) an den Wänden (44, 46) des Fadenschachtes (40) an Scharnieren (50) befestigt sind und von den Filamenten (18) zurückgeklappt werden können.

20. Vorrichtung nach einem der Ansprüche 17 bis 19,
dadurch gekennzeichnet, daß
in den gegenüberliegenden Wänden (44,46) des Fadenschachtes (40) oberhalb der Bleche (52) Luftaustrittsöffnungen (48) vorgesehen sind.

21. Vorrichtung nach einem der Ansprüche 17 bis 20,
dadurch gekennzeichnet, daß
in wenigstens einer die gegenüberliegenden Wände (44, 46) des Fadenschachtes (40) verbindenden Wand (44, 46) unterhalb der Bleche (52) Öffnungen (56) für die Zufuhr von Kaltluft vorgesehen sind.

## Claims

1. Device for producing a synthetic yarn (24) from filaments which exit as a filament bundle from a spinneret base (14), are cooled with air in a cooling section (10) and are combined at a collecting point (28) into a yarn (24),
characterized in that
provided in yarn running direction downstream of the cooling section (10) and upstream of the collecting point (28) is an air deflecting device in the form of a plate (30), whose top edge lies at right angles and close to the filament bundle and which in the running direction of the filaments (18) adopts an increasing distance from the periphery of the filament bundle.

2. Device according to claim 1,
characterized in that
the air deflecting device comprises a plurality of plates (30) which preferably overlap one another in the running direction of the filaments (18).

3. Device according to claim 1 or 2,
characterized in that
the air deflecting devices are bent around the filament bundle.

4. Device according to claim 3,
characterized in that
the top edges of a plurality of plates (30) are staggered in the shape of an envelope of a funnel.

5. Device according to claim 3 or 4,
characterized in that
the plates (30) are circular-cylindrical in shape.

6. Device according to claim 3 or 4,
characterized in that
the plates (30) at their top and bottom edges are widened in the manner of a funnel.

7. Device according to claims 1 to 4,
characterized in that
the plates have the shape of the generated surface of a truncated cone.

8. Device according to one of claims 3 to 7,
characterized in that
the air deflecting devices are connected to one another by connecting webs (32).

9. Device according to one of claims 3 to 8,
characterized in that
the air deflecting device forms a slot (36) lying in a common plane for introduction of the filaments (18).

10. Device according to one of claims 3 to 9,
characterized in that
the air deflecting device lies close to the exit of the cooling section (10) formed by a cooling shaft.

11. Device according to one of claims 1 to 10,
characterized in that
the air deflecting device is supported in an axially displaceable manner.

12. Device according to one of claims 3 to 11,
characterized in that
a reviving device (22) is provided below the top edge of the air deflecting device.

13. Device according to claim 12,
characterized in that
the reviving device (22) is situated at the level of the air deflecting device.

14. Device according to claim 12 or 13,
characterized in that
the reviving device (22) is displaceable relative to the air deflecting device.

15. Device according to one of claims 12 to 14,
characterized in that
the reviving device (22) is of an annular construction.

16. Device according to claim 15,
characterized in that
a slot conforming to the slot (36) of the air deflecting device is provided in the annular reviving device (22).

17. Device according to claim 1,
characterized in that
the air deflecting device (38) comprises a plurality of plates (52), which are fastened in an articulated manner to opposing walls (44, 46) of the yarn shaft (40) and are inclined counter to the running direction of the filaments (18) and towards said filaments.

18. Device according to claim 17,
characterized in that
the plates (52) are situated in pairs at the same level and on opposite sides of the filaments (18).

19. Device according to one of claims 17 and 18,
characterized in that
the plates (52) are fastened to the walls (44, 46) of the yarn shaft (40) at hinges (50) and may be folded back from the filaments (18).

20. Device according to one of claims 17 to 19,
characterized in that
air outlet openings (48) are provided in the opposing walls (44, 46) of the yarn shaft (40) above the plates (52).

21. Device according to one of claims 17 to 20,
characterized in that
openings (56) for supplying cold air are provided in at least one wall (44, 46), which connects the opposing walls (44, 46) of the yarn shaft (40), below the plates (52).

## Revendications

1. Dispositif pour la fabrication d'un fil (24) synthétique à partir de filaments qui sortent d'une plaque porte-filière (14) sous la forme d'un faisceau de filament, sont refroidis à l'air dans une section de refroidissement (10) et sont réunis en un point d'assemblage (28) pour former un fil (24), caractérisé par le fait qu'il est prévu en aval de la section de refroidissement (10) et en amont du point d'assemblage (28), vu dans la direction de marche du fil, un dispositif de déviation d'air se présentant sous la forme d'une tôle (30) dont le bord supérieur est disposé transversalement par rapport au faisceau de filaments et contre celui-ci et qui, dans la direction de marche des filaments (18), est disposée à une distance croissante de la périphérie du faisceau de filaments.

2. Dispositif selon la revendication 1, caractérisé par le fait que le dispositif de déviation d'air est constitué d'une pluralité de tôles (30) qui, de préférence, se chevauchent dans la direction de marche des filaments (18).

3. Dispositif selon la revendication 1 ou la revendication 2, caractérisé par le fait que les dispositifs de déviation d'air sont courbés autour du faisceau de filaments.

4. Dispositif selon la revendication 3, caractérisé par le fait que les bords supérieurs de plusieurs tôles (30) sont empilés sous la forme d'une surface enveloppe d'entonnoir.

5. Dispositif selon la revendication 3 ou la revendication 4, caractérisé par le fait que les tôles (30) ont une forme cylindro-circulaire.

6. Dispositif selon la revendication 3 ou la revendication 4, caractérisé par le fait qu'au niveau de leurs bords supérieur et inférieur, les tôles (30) sont évasées en entonnoir.

7. Dispositif selon les revendications 1 à 4, caractérisé par le fait que les tôles (30) ont la forme d'une surface enveloppe de tronc de cône.

8. Dispositif selon l'une des revendications 3 à 7, caractérisé par le fait que les dispositifs de déviation d'air sont reliés entre eux par des barrettes (32) de liaison.

9. Dispositif selon l'une des revendications 3 à 8, caractérisé par le fait que le dispositif de déviation d'air forme une fente (36) pour l'introduction des filaments (18) qui est située dans un plan commun.

10. Dispositif selon l'une des revendications 3 à 9, caractérisé par le fait que le dispositif de déviation d'air est disposé à proximité de la sortie de la section de refroidissement constituée par un caisson de refroidissement.

11. Dispositif selon l'une des revendications 1 à 10, caractérisé par le fait que le dispositif de déviation d'air est monté avec possibilité de déplacement dans la direction axiale.

12. Dispositif selon l'une des revendications 3 à 11, caractérisé par le fait qu'un dispositif d'avivage (22) est prévu sous le bord inférieur du dispositif de déviation d air.

13. Dispositif selon la revendication 12, caractérisé par le fait que le dispositif d'avivage (22) est situé au niveau du dispositif de déviation d'air.

14. Dispositif selon la revendication 12 ou la revendication 13, caractérisé par le fait que le dispositif d'avivage (22) peut être déplacé par rapport au dispositif de déviation d'air.

15. Dispositif selon l'une des revendications 12 à 14, caractérisé par le fait que le dispositif d'avivage (22) a une forme d'anneau.

16. Dispositif selon la revendication 15, caractérisé par le fait qu'il est prévu dans le dispositif d'avivage (22) en forme d'anneau une fente qui correspond à la fente (36) du dispositif de déviation d'air.

17. Dispositif selon la revendication 1, caractérisé par le fait que le dispositif de déviation d'air (38) se compose d'une pluralité de tôles (52) qui sont liées de manière articulée à des parois (44, 46) en vis-à-vis de la trémie à fil (40) et sont inclinées dans la direction opposée à la direction de marche des filaments (18), en direction de ces derniers.

18. Dispositif selon la revendication 17, caractérisé par le fait que les tôles (52) sont disposées par paires à la même hauteur et sur des côtés opposés des filaments (18).

19. Dispositif selon l'une des revendications 17 et 18, caractérisé par le fait que les tôles (52) sont fixées sur des charnières (50) sur les parois (44, 46) de la trémie de fil (40) et peuvent être rabattues par les filaments (18).

20. Dispositif selon l'une des revendications 17 à 19, caractérisé par le fait que des ouvertures (48) de sortie d'air sont prévues dans les parois en vis-à-vis (44, 46) de la trémie de fil (40), au-dessus des tôles (52).

21. Dispositif selon l'une des revendications 17 à 20, caractérisé par le fait que des ouvertures (56) d'introduction d'air froid sont prévues dans la paroi (44, 46) qui relie les parois en vis-à-vis (44, 46) de la trémie de fil (40), en-dessous des tôles (52).
